# EUROPÄISCHE PATENTSCHRIFT

(11) **EP 1 252 401 B1**
(45) Veröffentlichungstag und Bekanntmachung des Hinweises auf die Patenterteilung: **20.10.2004**
(21) Anmeldenummer: 01913768.6
(22) Anmeldetag: 24.01.2001
(51) Int. Cl.: E04B 2/08

(54) **BAUTEIL ZUR ERRICHTUNG VON WAND-, DECKEN-, BODEN-, STÜTZWAND-, BEGRENZUNGS-, TRENNWANDELEMENTEN OD. DGL.**
COMPONENT FOR BUILDING WALL, CEILING, FLOOR, BULKHEAD, LIMITING WALL, PARTITION WALL ELEMENTS AND THE LIKE
COMPOSANT PERMETTANT D'ERIGER DES ELEMENTS DE PAROI, DE PLAFOND, DE PLANCHER, DE PAROI DE SOUTIEN, DE DELIMITATION ET DE PAROI DE SEPARATION OU DES ELEMENTS SIMILAIRES

(30) Priorität: 03.02.2000 AT 722000
(43) Veröffentlichungstag der Anmeldung: 30.10.2002
(73) Patentinhaber: Heinle, Roland, 6923 Lauterach (AT)
(72) Erfinder: Heinle, Roland, 6923 Lauterach (AT)
(74) Vertreter: Menges, Rolf, Dipl.-Ing.
(86) Internationale Anmeldenummer: PCT/EP2001/000779
(87) Internationale Veröffentlichungsnummer: WO 2001/057333

(56) Entgegenhaltungen:
- EP-A- 0 606 633
- CH-A- 291 754

## Beschreibung

Die Erfindung bezieht sich auf einen Bauteil zur Errichtung von Wand-, Decken-, Boden-, Stützwand-, Begrenzungs-, Trennwandelementen od.dgl. bestehend aus einem quaderförmigen Grundelement, welches zumindest an einem Teil seiner Begrenzungsflächen wenigstens zwei Nuten aufweist, wobei in diese Nuten zur formschlüssigen Verbindung aneinander anschließender Grundelemente eine leistenförmige Feder als Verbindungselement einsetzbar ist, und wobei das Grundelement an dessen oberer Begrenzungsfläche und an dessen unterer Begrenzungsfläche rechtwinklig einander kreuzende Nuten aufweist. Es gibt eine Vielzahl von Ausgestaltungen von Bauteilen, die in irgend einer Art aufeinander schichtet oder nebeneinander gelegt für die verschiedensten Einsatzzwecke ausgeführt werden. So ist es auch bekannt, solche Bauteile an ihren einander zugewandten Begrenzungsflächen entweder mit vorstehenden Federn oder mit dazu korrespondierenden Nuten zu versehen, um dadurch einen gegenseitigen Eingriff zu erzielen. Solche Bauteile sind aber nur für bestimmte Einsatzstellungen einsetzbar. Eine individuelle Anpassung ist nicht möglich.

Aus der CH-A-291 754 ist beispielsweise ein Bauteil zur Errichtung von Wand-, Decken-, Boden-, Stützwand-, Begrenzungs-, Trennwandelementen oder dergleichen bekannt, welcher aus einem quaderförmigen Bauelement besteht, das zumindest an einem Teil seiner Begrenzungsflächen mehrere Rillen aufweist, wobei in diese Rillen zur formschlüssigen Verbindung aneinander anschließender Grundelemente stabförmige Elemente einsetzbar sind. Das Grundelement weist dabei an dessen oberer Begrenzungsfläche und an dessen unterer Begrenzungsfläche rechtwinklig einander kreuzende Rillen auf.

Die Erfindung hat sich zur Aufgabe gestellt, einen Bauteil der eingangs genannten Art zu schaffen, bei dem eine verbessente Verbindung des Bauteils mit anderen ähnlichen Bauteilen erreicht wird und die Wärmewerte verbessert werden.

Erfindungsgemäß gelingt dies dadurch, dass das Grundelement wenigstens zwei parallel zueinander verlaufende Nuten aufweist, welche umfangsgeschlossen über alle vier jeweils in einem rechten Winkel aneinander anschließenden Begrenzungsflächen durchgehend verlaufen, und dass die an der oberen Begrenzungsfläche und an der unteren Begrenzungsfläche des Grundelementes rechtwinklig einander kreuzenden Nuten umfangsgeschlossen über alle vier jeweils in einem rechten Winkel aneinander anschließenden Begrenzungsflächen durchgehend verlaufen.

Es sind also in einem Grundelement nur vorbereitete Nuten vorhanden, worauf dann an jenen Bereichen und somit jenen Begrenzungsflächen, welche aneinander zur Anlage kommen sollen, die erforderlichen Verbindungselemente eingesetzt werden können. Es sind somit alle Gegebenheiten voll zu berücksichtigen. Ob nun diese Bauteile in einer Reihe aneinander anschließen sollen, ob sie direkt oder versetzt zueinander übereinander zu stapeln sind oder ob eine Art Eckbereich oder ein Zwischenanschluss zu machen ist, immer sind an der erforderlichen Stelle Verbindungselemente in die vorhandenen Nuten einsetzbar und können so eine optimale formschlüssige Verbindung bewirken.

Wenn der Bauteil zur Errichtung von Wänden eingesetzt wird, benötigt man nur noch in geringem Maße Mörtel oder es reicht schon das Einbringen einer dünnen Schicht eines Klebers aus, um eine endgültige feste Verbindung zu erzielen. Gerade durch den steten festen Eingriff der Bauelemente an den einander zugewandten Begrenzungsflächen ist gerade auch in erdbebengefährdeten Gebieten eine sicherere Bauweise möglich. Auf solche Art errichtete Wände sind wesentlich rissfester als bisheriges Mauerwerk. Besondere Eignung ergibt sich durch die erfindungsgemäße Konstruktion auch für lawinenschutzbauten oder grundsätzlich für Bauten in lawinengefährdeten Gegenden. Auch im Hinblick auf die Wärmedämmung ist die erfindungsgemäße Ausgestaltung als optimal zu bezeichnen, da sowohl in den horizontalen als auch in den vertikalen Fugen keine durchgehende Mörtelschicht vorhanden ist. Die Unterbrechungen durch die eingesetzten Verbindungselemente wirken sich hier positiv aus. Da an der Oberseite der Bauteile immer Nuten und einlegbare Federn vorhanden sind, ist auch in vorteilhafter Weise ein Anschluss von aufliegenden Deckenelementen möglich, da auch Deckenelemente einen entsprechenden Eingriff in die Nuten oder über die Federn haben können.

Dadurch, dass das Grundelement wenigstens zwei parallel zueinander verlaufende Nuten aufweist, welche umfangsgeschlossen über alle vier jeweils in einem rechten Winkel aneinander anschließenden Begrenzungsflächen durchgehend verlaufen, wird in jeder beliebigen Lage ein gegenseitiger Anschluss der Bauelemente erzielt . Infolge der wenigstens zwei Nuten wird eine noch bessere mechanische Verbindung erreicht und außerdem werden die Wärmewerte weiter verbessert. Auf diese Weise sind auch an den Innen- und den Außenbegrenzungen von solcherart erstellten Wänden über die ganze Höhe durchgehende Nuten vorhanden, welche gegebenenfalls lediglich durch die Stirnflächen von eingelegten Federn unterbrochen sind. Es ist daher in optimaler Weise auch eine Verankerung von Verkleidungen bzw. Verklsidungselementen möglich. Es sind also auch Steckverbindungen denkbar, wenn die mit den Bauteilen und Verkleidungselementen errichteten Bauten wieder zerlegt werden müssen. Auch dann, wenn ein ständiger Eingriff erwünscht ist, also beispielsweise eine zusätzliche Klebeverbindung vorgesehen ist, kann durch die einfache Verbindungsmöglichkeit eine schnelle Errichtung von Bauten erzielt werden. Erfindungsgemäß ist dabei vorgesehen, dass, die an der oberen Begrenzungsfläche und an der unteren Begrenzungsfläche des Grundelementes rechtwinklig einander kreuzenden Nuten umfangsgeschlossen über alle vier jeweils in einem rechten Winkel aneinander anschließenden Begrenzungsflächen durchgehend verlaufen. Die gegenseitigen Anschlußmöglichkeiten der Bauteile werden dadurch wesentlich verbessert.

Damit eine immer exakte Übereinstimmung zwischen den Nuten um Gruncfelement und den eingesetzten Verbindungselementen vorliegt, ist in Ausgestaltung des Erfindung vorgesehen, dass die Breite der zwischen zwei Nuten verbleibenden Abschnitte der Begrenzungsflächen doppelt so groß ist als die Breite des Abschnittes, der zwischen dem Rand einer Begrenzungsfläche und der zugewandten Nuten verbleibt. Dadurch ist gerade auch bei zueinander versetzt aneinander anschließenden Bauteilen eine formschlüssige Anpassung möglich.

Wenn dann noch ein entsprechendes Raster eingehalten wird, ergeben sich optimale Einsatzmöglichkeiten für den erfindungsgemäßen Bauteil. Es wird daher vorgesehen, dass die Breite der zwischen zwei Nuten verbleibenden Abschnitte dem Vierfachen und die Breite des Abschnittes zwischen dem Rand einer Begrenzungsfläche und der zugewandten Nut dem Doppelten der Breite einer Nut entsprechend bemessen ist.

Weiters wird vorgeschlagen, dass das Verbindungselement kraftschlüssig in die Nut einsetzbar ist. Dadurch kann gewährleistet werden, dass sich das Verbindungselement beim Ansetzen des nächstfolgenden Bauteiles nicht verschieben oder herausfallen kann. Die Montagearbeiten werden dadurch wesentlich verbessert und vereinfacht.

Ein weiteres Merkmal liegt darin, dass die Länge der an der oberen Begrenzungsfläche und/oder an der unteren Begrenzungsfläche des Grundelementes einzusetzenden Verbindungselemente der Gesamtlänge oder -breite dieser Begrenzungsfläche entspricht. Dadurch steht das Verbindungselement bei einer eventuellen Vormontage nicht über die seitlichen Begrenzungsflächen vor. Außerdem ist so bei der Erstellung einer Wand od.dgl. nach jeder Lage auch ein versetztes Einbringen der Verbindungselemente möglich, was zu einem zusätzlichen gegenseitigen Eingriff führt.

Wenn ferner vorgesehen wird, dass die Länge von an den seitlichen Begrenzungsflächen des Grundelementes einzusetzenden Verbindungselemente der Höhe des Grundelementes abzüglich der doppelten Tiefe einer Nut entspricht, dann ist gewährleistet, dass die für den seitlichen Anschluss von Bauteilen eingesetzten Verbindungselemente nicht über den Grund der der oberen und der unteren Begrenzungsflächen zugewandten Nuten vorstehen. Es ist also immer ein unbehindertes Einsetzen der Verbindungselemente an den jeweils zuletzt oben liegenden Begrenzungsflächen der Bauteile möglich.

Gerade beim Einsatz von erfindungsgemäßen Bauteilen bei der Erstellung von Wänden mit Wandecken, mit Zwischenwandanschlüssen, bei einem versetzten Verlegen usw. wirkt sich als besonders vorteilhaft eine besondere Abmessung des Bauteiles aus. Es wird daher vorgeschlagen, dass das Verhältnis von Gesamtlänge zu Gesamtbreite des Grundelementes 1,5:1 beträgt. Es ist dadurch immer auch eine optimale Anschlussmöglichkeit aller benachbarter Bauteile möglich.

Weitere erfindungsgemäße Merkmale und besondere Vorteile werden in der nachstehenden Beschreibung anhand der Zeichnungen noch näher erläutert. Es zeigen:
Fig. 1 eine Schrägsicht eines Grundelementes ohne eingesetzte Verbindungselemente;
Fig. 2 eine Draufsicht auf das Grundelement;
Fig. 3 eine Seitenansicht in Pfeilrichtung III in Fig. 2;
Fig. 4 eine Seitenansicht in Pfeilrichtung IV in Fig. 2;
Fig. 5 einen aus Grundelement und eingesetzten Verbindungselementen bestehenden Bauteil in Schrägsicht;
Fig. 6 und Fig. 7 jeweils einen Aufbau mit erfindungsgemäßen Bauteilen in Schrägsicht.

Der komplett in Fig. 5 ersichtliche Bauteil 1 besteht aus einem Grundelement 2 und Verbindungselementen 3 und 4. Solche Bauteile 1 dienen zur Errichtung von Wand-, Decken-, Boden-, Stützwand-, Begrenzungs-, Trennwandelementen od.dgl. Die Grundelemente 1 und auch die Verbindungselemente 3,4 können aus den verschiedensten Materialien gefertigt sein, also beispielsweise aus Beton, aus gebranntem Ton, aus Metall, aus Kunststoff oder irgendwelchen Isoliermaterialien oder auch aus Kombinationen verschiedener Materialien. Grundelement und Verbindungseiemente können dabei grundsätzlich auch aus verschiedenen Materialien gefertigt werden. Ein Einsatz solcher Bauteile ist aber nicht nur im Hochbau oder im Tiefbau möglich, sondern beispielsweise auch zur Erstellung von Sicht- oder Schalischutzelerinenten in Büros oder in Werkhallen. Solche Bauteile sind aber auch in ausgezeichneter Weise als Spielzeug einzusetzen, da in beliebiger Weise für Spielzwecke Bauwerke oder andere Teile errichtet und auch wieder auseinandergenommen werden können. Beim Einsatz für Spielzwecke können die vorhandenen Ecken auch noch abgerundet ausgeführt werden.

Der Bauteil 1 besteht aus einem quaderförmigen Grundelement 2, welches zumindest an einem Teil seiner Begrenzungsflächen 5 bis 10 mehr als eine Nut 11 aufweist, wobei in diese Nuten 11 zur formschlüssigen Verbindung aneinander anschließender Grundelemente 2 eine leistenförmige Feder als Verbindungselement 3 einsetzbar ist.

Beim in den Zeichnungen dargestellten Ausführungsbeispiel eines Bauteiles 1 weist das Grundelement 2 zwei parallel zueinander verlaufende Nuten 11 auf, welche umfangsgeschlossen über alle vier jeweils in einem rechten Winkel aneinander anschließenden Begrenzungsflächen 5,9,6,10 bzw. 5,8,6,7 durchgehend verlaufen. Im Rahmen der Erfindung können natürlich auch mehr als zwei Nuten parallel zueinander ausgerichtet werden.

Bei der dargestellten vorteilhaften Ausgestaltung weist das Grundelement 2 an dessen oberer Begrenzungsfläche 5 und an dessen unterer Begrenzungsfläche 6 rechtwinklig einander kreuzende Nuten 11 auf. Insbesondere in Eckbereichen von Wänden od.dgl. (siehe auch Fig. 7) ist eine solche Ausgestaltung vorteilhaft. Auch bei einer solchen Anordnung verlaufen die an der oberen Begrenzungsfläche 5 und an der unteren Begrenzungsfläche 6 des Grundelementes 2 rechtwinklig einander kreuzenden Nuten 11 umfangsgeschlossen über alle vier jeweils in einem rechten Winkel aneinander anschließenden Begrenzungsflächen 5,9,6,10 bzw. 5,8,6,7 durchgehend.

Bestimmte Rastermaße eignen sich für einen optimalen Einsatz des erfindungsgemäßen Bauteiles 1. Die Breite D der zwischen zwei Nuten 11 verbleibenden Abschnitte 12 der Begrenzungsflächen 5 bis 10 ist doppelt so groß als die Breite E des Abschnittes 13, der zwischen dem Rand einer Begrenzungsfläche 5 bis 10 und der zugewandten Nut 11 verbleibt. Dabei ist als weiteres Rastermaß vorteilhaft, wenn die Breite D der zwischen zwei Nuten 11 verbleibenden Abschnitte 12 dem Vierfachen und die Breite E des Abschnittes 13 dem Doppelten der Breite S einer Nut 11 entsprechend bemessen ist.

Das Verbindungselement 3, welches in Form einer leistenförmigen Feder ausgebildet ist, kann lose in die Nuten 11 eingelegt werden. Es ist aber auch möglich, das Verbindungselement 3 kraftschlüssig in die entsprechende Nut 11 einzusetzen. Ferner ist es denkbar, diese Verbindungselemente - wenn von vornherein die Art der gegenseitigen Verbindung und Versetzung der Bauteile 1 bekannt ist - in den Nuten zu fixieren, z.B. einzukleben.

Wie insbesondere der Fig.5 entnommen werden kann, entspricht die Länge F von an der oberen Begrenzungsfläche 5 und/oder an der unteren Begrenzungsfläche 6 des Grundelementes 2 einzusetzenden Verbindungselementen 3 der Gesamtlänge L oder -breite B dieser Begrenzungsfläche 5 bzw. 6. Hingegen entspricht die Länge G von an den seitlichen Begrenzungsflächen 7,8,9,10 des Grundelernentes 2 einzusetzenden Verbindungselementen 4 der Höhe H des Grundelementes 2 abzüglich der doppelten Tiefe T einer Nut 11. Die Länge der Verbindungselemente 3,4 kann natürlich auch variieren, so wäre es denkbar, dass sich zumindest die Verbindungselemente 3 über zwei oder mehrere aneinandergereihte Bauteile 1 erstrecken.

Ein besonderes Raster weist auch der gesamte Bauteil an sich auf. Das Verhältnis von Gesamtlänge L zu Gesamtbreite B des Grundelementes 2 beträgt 1,5:1. Anhand der Darstellungen in den Fig. 6 und 7 ist ersichtlich, dass jede Art eines versetzten Aufbaues von erfindungsgemäßen Bauteilen oder des Aufbaues im Eckbereich von Wänden od.dgl. einfach und wirkungsvoll möglich ist. Sowohl in Längsrichtung der Bauteile 1 als auch quer dazu ist eine stabile gegenseitige Halterung gewährleistet. Wenn dann zusätzlich noch Mörtel oder Kleber eingebracht wird, so ergeben sich dadurch keine durchgehenden Kältebrücken, da immer wieder ein Verbindungselement dazwischen geschaltet ist.

## Patentansprüche

1. Bauteil zur Errichtung von Wand-, Decken-, Boden, Stützwand-, Begrenzungs-, Trennwandelementen od.dgl., bestehend aus einem quaderförmigen Grundelement (2), welches zumindest an einem Teil seiner Begrenzungsflächen (5-10) wenigstens zwei Nuten (11) aufweist, wobei in diese Nuten (11) zur formschtüssigen Verbindung aneinander anschließender Grundelemente (2) eine leistenförmige Feder als Verbindungselement(e) (3,4) einsetzbar ist, und wobei das Grundelement (2) an dessen oberer Begrenzungsfläche (5) und an dessen unterer Begrenzungsfläche (6) rechtwinklig einander kreuzende Nuten (11) aufweist,
**dadurch gekennzeichnet, dass** das Grundelement (2) wenigstens zwei parallel zueinander verlaufende Nuten (11) aufweist, welche umfangsgeschlossen über alle vier jeweils in einem rechten Winkel aneinander anschließenden Begrenzungsflächen (5,9,6,10 bzw. 5,8,6,7) durchgehend verlaufen, und
dass die an der oberen Begrenzungsfläche (5) und an der unteren Begrenzungsfläche (6) des Grundelementes (2) rechtwinklig einander kreuzenden Nuten (11) umfangsgeschlossen über alle vier jeweils in einem rechten Winkel aneinander anschließenden Begrenzungsflächen (5,9,6,10 bzw. 5,8,6,7) durchgehend verlaufen.

2. Bauteil nach Anspruch 1 , **dadurch gekennzeichnet, dass** die Breite (D) der zwischen zwei Nuten (11) verbleibenden Abschnitte (12) der Begrenzungsflächen (5-10) doppelt so groß ist als die Breite (E) des Abschnittes (13), der zwischen dem Rand einer Begrenzungsfläche (5-10) und der zugewandten Nuten (11) verbleibt.

3. Bauteil nach Anspruch 1 oder 2, **dadurch gekennzeichnet, dass** die Breite (D) der zwischen zwei Nuten (11) verbleibenden Abschnitte (12) dem Vierfachen und die Breite (E) des Abschnittes (13) zwischen einem Rand einer Begrenzungsfläche (5-10) und der zugewandten Nut (11) dem Doppelten der Breite (S) einer Nut (11) entsprechend bemessen ist.

4. Bauteil nach Anspruch 1, **dadurch gekennzeichnet, dass** das Verbindungselement (3,4) kraftschlüssig in die Nut (11) einsetzbar ist.

5. Bauteil nach Anspruch 1 und einem der vorstehenden Ansprüche, **dadurch gekennzeichnet, dass** die Länge (F) von an der oberen Begrenzungsfläche (5) und/oder an der unteren Begrenzungsfläche (6) des Grundelementes (2) einzusetzenden Verbinciungselementen (3) der Gesamtmenge (L) oder -breite (B) dieser Begrenzungsfläche (5,6) entspricht.

6. Bauteil nach Anspruch 1 und einem der vorstehenden Ansprüche, **dadurch gekennzeichnet, dass** die Länge (G) von an den seitlichen Begrenzungsflächen (7-10) des Grundelementes (2) einzusetzenden Verbindungselemente (4) der Höhe (H) des Grundelementes (2) abzüglich der doppelten Tiefe (T) einer Nut (11) entspricht.

7. Bauteil nach Anspruch 1 und einem der vorstehenden Ansprüche, **dadurch gekennzeichnet, dass** das Verhältnis von Gesamtlänge (L) zu Gesamtbreite (B) des Grundelementes (2) 1,5:1 beträgt.

## Claims

1. Component for building wall, ceiling, floor, bulkhead, boundary, partition wall elements or the like, consisting of a cuboid base element (2) which comprises at least two grooves (11) at least at some of its boundary faces (5-10), wherein a strip-shaped spring can be inserted as connecting element(s) (3, 4) in these grooves (11) to positively connect adjacent base elements (2), and wherein the base element (2) comprises grooves (11) intersecting at a right angle at its top boundary face (5) and at its bottom boundary face (6),
**characterised in that** the base element (2) comprises at least two grooves (11) which extend parallel to one another and throughout in a circumferentially closed manner over all four boundary faces (5, 9, 6, 10 or 5, 8, 6, 7) in each case adjacent at a right angle, and that grooves (11) intersecting at a right angle extend throughout in a circumferentially closed manner over all four boundary faces (5, 9, 6, 10 or 5, 8, 6, 7) in each case adjacent at a right angle at the top boundary face (5) and at the bottom boundary face (6) of the base element (2).

2. Component according to Claim 1, **characterised in that** the width (D) of the portions (12) of the boundary faces (5-10) remaining between two grooves (11) is twice as great as the width (E) of the portion (13) remaining between the edge of a boundary face (5-10) and the facing grooves (11).

3. Component according to Claim 1 or 2, **characterised in that** the width (D) of the portions (12) remaining between two grooves (11) is dimensioned so as to correspond to four times the width (S) of a groove (11) and the width (E) of the portion (13) between an edge of a boundary face (5-10) and the facing groove (11) is dimensioned so as to correspond to twice the width (S) of a groove (11).

4. Component according to Claim 1, **characterised in that** the connecting element (3, 4) can be non-positively inserted in the groove (11).

5. Component according to Claim 1 and any one of the preceding Claims, **characterised in that** the length (F) of connecting elements (3) which are to be inserted at the top boundary face (5) and/or at the bottom boundary face (6) of the base element (2) corresponds to the total length (L) or width (B) of this boundary face (5, 6).

6. Component according to Claim 1 and any one of the preceding Claims, **characterised in that** the length (G) of connecting elements (4) which are to be inserted at the lateral boundary faces (7-10) of the base element (2) corresponds to the height (H) of the base element (2) less twice the depth (T) of a groove (11).

7. Component according to Claim 1 and any one of the preceding Claims, **characterised in that** the ratio of total length (L) to total width (B) of the base element (2) is 1.5:1.

## Revendications

1. Pièce pour la fabrication d'éléments de mur, de plafond, de sol, de mur de soutènement, de délimitation, de mur de séparation ou semblables, se composant d'un élément de base (2) parallélépipédique qui, au-moins sur une partie de ses surfaces de délimitation (5 à 10) présente au-moins deux rainures (11), pouvant loger un ressort en forme baguette en tant qu'élément(s) de liaison (3, 4) reliant les d'éléments de base (2) se raccordant en adaptation de forme les uns aux autres , les rainures (11) se croisant à angle droit les unes et les autres sur les surfaces de délimitation supérieures (5) et inférieures (6) de l'élément de base (2),
**caractérisée en ce que**
l'élément de base (2) présente au moins deux rainures (11) parallèles qui se poursuivent en périphérie de façon continue sur les quatre surfaces de délimitation (5, 9, 6, 10 ou 5, 8, 6, 7) se raccordant chaque fois à angle droit les unes aux autres, et les rainures (11) se croisant à angle droit sur la surface supérieure de délimitation (5) et sur la surface inférieure de délimitation (6) de l'élément de base (2) se poursuivent en périphérie de façon continue sur les quatre surfaces de délimitation (5, 9, 6, 10 ou 5, 8, 6, 7) se raccordant chaque fois à angle droit les unes aux autres.

2. Pièce selon la revendication 1,
**caractérisée en ce que**
la largeur (D) de la section restante (12) entre les rainures (11) des surfaces de délimitation (5 à 10) est deux fois plus grande que la largeur (E) de la section (13) qui demeure entre le bord d'une surface de délimitation (5 à 10) et les rainures (11) dirigées vers lui.

3. Pièce selon la revendication 1 ou 2,
**caractérisée en ce que**
la largeur (D) de la section restante (12) entre deux rainures (11) est le quadruple de la largeur (S) d'une rainure (11) et la largeur (E) de la section (13) entre un bord d'une surface de délimitation (5 à 10) et les rainures (11) tournées vers lui correspond au double de la largeur (S) d'une rainure (11).

4. Pièce selon la revendication 1,
**caractérisée en ce que**
l'élément de liaison (3, 4) peut être introduit de force dans la rainure (11).

5. Pièce selon la revendication 1 et l'une quelconque des revendications précédentes,
**caractérisée en ce que**
la longueur (F) d'éléments de liaison (3) à insérer dans la surface de délimitation supérieure (5) et/ou dans la surface de délimitation inférieure (6) de l'élément de base (2) correspond à la longueur totale (L) ou la largeur totale (B) de cette surface de délimitation (5, 6).

6. Pièce selon la revendication 1 et l'une quelconque des revendications précédentes,
**caractérisée en ce que**
la longueur (G) d'éléments de liaison (4) à insérer dans les surfaces de délimitation latérales (7 à 10) de l'élément de base (2) correspond à la hauteur (H) de l'élément de base (2) déduction faite du double de la profondeur (T) d'une rainure (11).

7. Pièce selon la revendication 1 et l'une quelconque des revendications précédentes,
**caractérisée en ce que**
le rapport de la longueur totale (L) à la largeur totale (B) de l'élément de base (2) est de 1,5 : 1.
